# EUROPÄISCHE PATENTSCHRIFT

(11) **EP 2 095 382 B1**
(45) Veröffentlichungstag und Bekanntmachung des Hinweises auf die Patenterteilung: **17.08.2011**
(21) Anmeldenummer: 07802183.9
(22) Anmeldetag: 06.09.2007
(51) Int. Cl.: H01F 27/28, H01F 27/32

(54) **TRANSFORMATOR MIT STECKBLECHWICKLUNG**
TRANSFORMER WITH A PLUG-IN LAMINATE WINDING
TRANSFORMATEUR AVEC ENROULEMENT DE TÔLE DE BRANCHEMENT

(30) Priorität: 06.09.2006 DE 202006013658 U
(43) Veröffentlichungstag der Anmeldung: 02.09.2009
(73) Patentinhaber: Vogt Electronic Components GmbH, 94130 Obernzell (DE)
(72) Erfinder: GINGLSEDER, Norbert, 94081 Fürstenzell (DE); JUNGWIRTH, Herbert, 94051 Hauzenberg (DE); SCHMID, Christian, 94051 Hauzenberg (DE)
(74) Vertreter: Grünecker, Kinkeldey, Stockmair & Schwanhäusser Anwaltssozietät
(86) Internationale Anmeldenummer: PCT/EP2007/007787
(87) Internationale Veröffentlichungsnummer: WO 2008/028663

(56) Entgegenhaltungen:
- EP-A- 0 293 617
- WO-A-03/030189
- WO-A-2004/032158
- DE-U1- 9 115 298
- US-A- 5 010 314

## Beschreibung

Die Erfindung betrifft ein induktives Bauelement, insbesondere einen Planartransformator, mit einer Steckblechwicklung.

Elektronik, die in den unterschiedlichsten Bereichen für mehr Sicherheit und Komfort sorgt, bestimmt die Entwicklung neuer Technologien in der Kfz-Industrie, wie beispielsweise die Hybridtechnologie. Hierbei spielen induktive Bauelemente eine wesentliche Rolle und müssen dabei den permanent steigenden Anforderungen der Autoindustrie gerecht werden. Die größten Probleme stellen hierbei die Baugröße und die geringe geometrische Flexibilität verfügbarer Leistungsbauelemente und die große Temperaturbelastung dar. Insbesondere eine Spannungswandlung mit Transformator kann zu einer erheblichen Wärmeerzeugung in den Spulen führen, wobei die Hitze an die Umgebung und an benachbarte Bauteile abgegeben werden muss. Des Weiteren kommt es häufig vor, dass der den Transformator aufnehmende Bauraum klein und zerklüftet ausgebildet ist, so dass die geometrische Inflexibilität herkömmlicher Bauteile eine Anordnung schwierig macht und unter Umständen bei einer thermisch ungünstigen Positionierung mit einer Leistungseinbuße verbunden ist.

Bekannte Transformatoren, die für den Einsatz bei hohen Temperaturen vorgesehen sind, weisen des Weiteren häufig Isolationsformteile als zusätzliche Isolation auf. Die Herstellung dieser Isolationsformteile, die relativ kompliziert aufgebaut sind, erweist sich als äußerst aufwendig und teuer. Ein weiterer Nachteil bei der Herstellung derartiger Transformatoren ist es, dass durch die Isolationsformteile zusätzliche Fertigungsschritte notwendig werden, wodurch sich die Fertigungskosten erhöhen.

Ein weiteres Gebiet für die hier beschriebenen Transformatoren umfasst Fotovoltaik-Wechselrichter, in denen ein Transformator zur Spannungsanpassung verwendet ist, wobei der Schwerpunkt der Leistungen im kW-Bereich liegt. Aufgrund des beschränkten Wirkungsgrads wird nicht die ganze vom Generator abgegebene Energie ins Netz eingespeist, sondern ein Teil davon im Wechselrichter und insbesondere im Transformator in Wärme umgesetzt. Eine höhere Verlustleistung führt damit zu einer Verringerung der Performance.

Die Druckschrift US 5,010,314 A offenbart einen Flachtransformator, dessen Spulen durch Flachbauteile, die Leiterplatten oder Metallplatten sein können, gebildet werden. Der Transformator umfasst ferner einen Spulenkörper, der durch zwei zusammengesetzte Bauteile gebildet wird, die jeweils eine rechteckige Form und Seitenflächen aufweisen, die zu den oberen und unteren Flächen des Bauteils senkrecht sind. Die Teile des Spulenkörpers weisen in der Mitte eine von Wänden umgebende Öffnung auf. Wenn die Teile des Spulenkörpers zusammengesetzt werden, umschließen die Wände den mittleren Schenkel des magnetischen Kerns.

Die Druckschrift WO 03/030189 A offenbart einen Flachtransformator mit einem Spulenkörper, der einen Teil eines Ferritkerns umschließt und der mindestens eine Sekundärspule trägt. Jede der vom Spulenkörper getragenen Sekundärspulen wird durch mindestens ein an einer Seite offenes Wicklungsblech gebildet, das auf den Spulenkörper aufsteckbar und an einer Leiterplatte anschließbar ist.

Vor diesem Hintergrund ist es die Aufgabe der vorliegenden Erfindung, einen Transformator auszubilden, der unter anspruchsvollen Betriebsbedingungen eine hohe Bauteitzuverlässigkeit und Lebensdauer gewährleistet, und trotz einer geringen Bauhöhe eine gute Isolierung aufweist.

Diese Aufgabe wird erfindungsgemäß gelöst durch einen Transformator, gemäß der Ansprüche 1 und 13. Die bevorzugte Ausführungsformen der Erfindung werden in den abhängigen Ansprüchen definiert

Durch die Verwendung des erfindungsgemäßen Bauelements gemäß Anspruch 1 lässt sich insbesondere ein kompaktes, zuverlässiges und wärmeleitendes Bauteil ausbilden. Die Steckbleche bilden eine starre Wicklung, die an den Spulenkörper angepasst werden kann, wodurch eine äußerst genaue Fertigung mit geringen Toleranzen möglich ist. Beim Zusammenfügen des Spulenkörpers und der Steckbleche wird diese Genauigkeit durch die somit gebildete Stabilität des Bauteils beibehalten. Somit können vorteilhafterweise geforderte Kriech- und Luftstrecken genau vorgegeben werden. Die Abstände zwischen den Windungen der Steckblechwicklung ermöglichen die Aufnahme der zweiten Spule, so dass die abwechselnde Primär/Sekundärspulenanordnung

die Streuinduktivität verringert und so die Effizienz des Transformators erhöht. Somit wird ein Transformator bereitgestellt, der auf hohe Temperaturen bzw. Temperaturschwankungen wenig kritisch reagiert und gut wärmeleitend ist. Der Transformator der vorliegenden Erfindung weist eine geringe Verlustleistung, einen hohen Wirkungsgrad, und eine hohe Spannungsfestigkeit auf.

In einer weiteren bevorzugten Ausführungsform der vorliegenden Erfindung weist der Spulenkörper eine größere Tiefe als die Steckblechwicklung auf. Durch die Oberstehenden Spulenkörperabschnitte erfolgt eine gut definierte Trennung der Primärspule von der Sekundärspule sowie von anderen Komponenten, um eine Spannungsfestigkeit oder geforderte Kriech- und Luftstrecken nach Norm sicher zu stellen. Diese Isolation gewährleistet eine hohe Durchschlagsfestigkeit, die den Einsatz für Transformatoren mit hohen Spannungen problemlos ermöglichen.

Gemäß dem vorliegenden Anspruch 1 weisen der Spulenkörper und die Steckblechwicklung jeweils ein aufeinander abgestimmtes Verbindungselement auf. Diese Verbindungselemente dienen dem drahtlosen Verbinden einer Spule mit dem Spulenkörper, wodurch eine mechanische Fixierung und eine kompakte Ausbildung gewährleistet wird.

In einer bevorzugten Ausführungsform ist der Spulenkörper mit einem Vergussverfahren hergestellt. In einer weiteren Ausführungsform ist der Spulenkörper mithilfe einer Umspritzung gefertigt. Diese Fertigungsverfahren ermöglichen eine Herstellung mit relativ geringem Aufwand, da diese Spulenkörper serienmäßig fertigbar sind und eine Unabhängigkeit hinsichtlich der Produktionsstätte und des Herstellers gewährleistet. Durch die Verwendung der Verfahren ist eine hohe Reproduzierbarkeit gegeben und infolgedessen auch eine kostengünstige Fertigung möglich, wodurch eine kleine Schwankungsbreite der Bauteileigenschaften erreicht wird.

In einer weiteren Ausbildung der vorliegenden Erfindung umfasst die Steckblechwicklung einzelne Steckbleche, die ein offenes Ende aufweisen. Diese Steckbleche sind vorzugsweise aus Kupfer hergestellt und werden gestanzt, wodurch eine einfache und kostengünstige Herstellung ermöglicht wird. Die Steckblechwicklung dient zur Herstellung von Transformatoren mit geringer Bauhöhe und hoher Leistungsdichte. Die Steckbleche sind ebenfalls serienmäßig mit geringen Toleranzen fertigbar und somit kostengünstig herzustellen.

In weiteren Ausbildungen der vorliegenden Erfindung weisen die Steckbleche an mindestens einem Ende eines Seitenschenkels einen Vorsprung für eine elektrische Verbindung mit einem Verbindungselement für Steckbleche auf. Des Weiteren können die Steckbleche an dem Außenumfang von mindestens einem Seitenschenkel einen Vorsprung für eine elektrische Verbindung mit einem Verbindungselement für Steckbleche aufweisen. Es ist auch möglich, anstelle von Vorsprüngen Vertiefungen für denselben Zweck auszubilden. Ferner sind die Steckbleche an mindestens einer Innenseite des Seitenschenkels, mit einem Eingriffselement ausgebildet, das eine arretierende Verbindung mit mindestens einem Rastelement des Spulenkörper schafft. Dabei kann das mindestens eine Rastelement des Spulenkörper an einer der Steckblechwicklung zugewandten Mantelfläche ausgebildet sein, um eine Verbindung mit dem mindesten einen Eingriffselement zu gewährleisten. Vorzugsweise ist das Rastelement elastisch verformbar ausgebildet. Diese Ausführungsform ermöglicht ein einfaches und kostengünstiges Zusammensetzen der Transformatorbestandteile. Ein weiterer Vorteil besteht darin, dass die Steckverbindung gleichzeitig der mechanischen Fixierung dient, so dass ein zusätzliches Kleben, Klammem, Verschrauben oder dergleichen nicht erforderlich ist.

In einer weiteren Ausführungsform der vorliegenden Erfindung sind mindestens jeweils zwei Steckbleche mit Hilfe des Verbindungselements für Steckbleche miteinander verschaltet. Diese Verbindungselemente können verlötet oder verschweißt sein oder es können andere Arten der elektrischen Verbindung verwendet werden.

In einer weiteren Ausbildung ist das induktive Bauteil mit Kunststoff umspritzt oder vergossen. Dadurch wird unter anderem eine zusätzliche Verbesserung der Spannungsfestigkeit und der Kriech- und Luftstrecken gewährleistet. Diese Ausführungsform gewährleistet die Ausbildung eines kompakten, zuverlässigen Bauelements. Wegen der vollständigen Einbettung in die Vergussmasse, werden die einzelnen Transformatorkomponenten fixiert und stabilisiert. Durch die Verwendung einer Umspritzung können entweder die überstehenden Enden des Spulenkörpers verkleinert werden oder die Steckblechwicklung breiter ausgebildet werden, und somit die Performance erhöhen. Das Spritzgussverfahren selbst erweist sich als besonders einfach, da das Kupfer schon durch den Spulenkörper, der vorzugsweise aus Kunststoff hergestellt ist, fixiert ist. Ein weiterer Vorteil des Umspritzens des erfindungsgemäßen Transformators ist der Schutz vor Feuchtigkeit, Temperaturschwankungen und Korrosion. Des Weiteren ist die Verwendung eines Spritzgussverfahrens kostengünstiger als die Fertigung eines Gehäuses, und aufgrund der oft sehr klein ausgebildeten Bauräume auch platzsparend.

Die Ausführungsform gemäß Anspruch 13 wird vorzugsweise zum Erzeugen von kleinen Übersetzungsverhältnissen verwendet. Hierbei werden die beiden Spulen abwechselnd angeordnet, wodurch die Streuinduktivität verringert wird und höhere Betriebsfrequenzen beim Betrieb des Transformators möglich sind. Des Weiteren wird mit dieser Ausführungsform ein kompaktes, induktives Bauelement mit geringer Bauhöhe verwirklicht. Die Verwendung einer Steckblechwicklung hat den Vorteil der hohen Stromeffektivität, wobei die Verschachtelung zu geringen elektrischen und magnetischen Verlusten führt. Somit wird ein Transformator bereitgestellt, der auf hohe Temperaturen bzw. Temperaturschwankungen wenig kritisch reagiert und gut wärmeleitend ist. Der Transformator der vorliegenden Erfindung weist eine geringe Verlustleistung, einen hohen Wirkungsgrad, und eine konstruktionsbedingte, reproduzierbare Spannungsfestigkeit auf.

In einer weiteren Ausbildung der vorliegenden Erfindung weisen die Taschen des Spulenkörpers eine größere Tiefe als die Steckblechwicklung auf. Auch in diesem Fall sorgt die Geometrie des Spulenkörpers bzw. der Taschen für eine gute Isolation, wodurch eine hohe Durchschlagsfestigkeit gewährleistet und eine zusätzliche Isolation entfallen kann. Durch die tiefer ausgebildeten Taschen wird eine gut definierte Trennung der Primär- und Sekundärspule sowie von anderen Komponenten erreicht, wodurch es möglich ist, Kriech- und Luftstreckendefiniert konstruktiv festzulegen. Dies erweist sich insbesondere im Hinblick auf die Verwendung eines E-Kerns als vorteilhaft, da der Spulenkörper keine den E-Kern umschließende innere Mantelfläche aufweist, wodurch Spannungsdurchschläge über kurze Luftstrecken erfolgen könnten. Durch die Ausbildung der tiefen Taschen kann das Auftreten von Spannungsdurchschlägen verringert werden.

In einer weiteren Ausführungsform umfassen die Steckblechwicklungen der Primärspule und/oder der Sekundärspule einzelne Windungen, die abschnittweise miteinander verbunden sind, so dass die jeweiligen Spulen mindestens zwei Windungen aufweisen. Durch die Anwendung dieser Ausführungsform sind zumindest abschnittsweise einzelne Windungen der Wicklung elektrisch kontaktiert. Durch die Verschachtelung von mindestens zwei Windungen verbessert sich die Kopplung unter den Wicklungen. Da diese Bleche ebenfalls vorzugsweise mittels eines Stanzverfahrens fertigbar sind, können sie serienmäßig, und somit kostengünstig, hergestellt werden.

In weiteren Ausbildungen der vorliegenden Erfindung weisen die Steckbleche an dem Außenumfang von mindestens einem Seitenschenkel einen Vorsprung für eine elektrische Verbindung mit einem Verbindungselement für Steckbleche auf. Auch können die Steckbleche an dem Außenumfang von mindestens einem Seitenschenkel eine Vertiefung anstelle eines Vorsprungs aufweisen. Des Weiteren können die Steckbleche jedoch an mindestens einer Außenseite des Seitenschenkels mit einem Eingriffselement ausgebildet sein, das eine Verbindung mit mindestens einem Rastelement des Spulenkörpers gewährleistet oder die Steckbleche weisen an mindestens einem Ende eines Seitenschenkels einen Vorsprung oder eine Vertiefung für eine elektrische Verbindung mit dem Verbindungselement für Steckbleche auf. Weiterhin kann der das mindestens eine Rastelement des Spulenkörpers an einer der Steckblechwicklung zugewandten Mantelfläche ausgebildet sein, um eine Verbindung mit dem mindestens einen Eingriffselement zu gewährleisten, wobei das mindestens eine Rastelement elastisch verformbar ausgebildet sein kann.

In einer weiteren bevorzugten Ausführungsform sind die Anschlussstellen des induktiven Bauteils mit Kunststoffen umspritzt oder vergossen. Dadurch ergeben sich dieselben zuvor erwähnten Vorteile.

In einer noch weiteren Ausführungsform ist an einem Ende des Spulenkörpers und an einem Ende der Steckbleche ein Zentriermittel ausgebildet, um ein leichteres Einführen der Stechbleche in den Spulenkörper mit kleinen Toleranzen zu gewährleisten. Kombinationen einzelner oder mehrerer der vorgenannten Ausführungsformen oder Ausbildungen der Erfindung sind ebenfalls Gegenstand der Erfindung.

Weitere vorteilhafte Ausführungsformen der vorliegenden Erfindung sind in den beigefügten Schutzansprüche angegeben. In der folgenden Beschreibung sind mit Bezug zu den begleitenden Zeichnungen weitere Ausführungsbeispiele ausführlicher beschrieben. In den beiliegenden Zeichnungen zeigen:
- Fig. 1a: eine dreidimensionale Ansicht einer ersten Ausführungsform, wobei mindes- tens eine der Spulen eine Steckblechwicklung aufweist;
- Fig. 1b: eine dreidimensionale Ansicht der Ausführungsform aus Fig. 1a mit einem magnetischen E-Kern;
- Fig. 2a: schematische Darstellungen eines Steckblechs mit einem offenen Ende, wo- bei die Steckbleche an ihrem Außenumfang oder Innenumfang mindestens einen Vorsprung oder eine Vertiefung aufweisen;
- Fig. 2b: eine schematische Darstellung des Steckblechs mit einem offenen Ende, wo- bei die Steckbleche an mindestens einem Ende eines Seitenschenkels einen Vorsprung oder eine Vertiefung aufweisen;
- Fig. 2c: eine schematische Darstellung des Steckblechs mit einem offenen Ende, wo- bei ein Vorsprung oder eine Vertiefung an einem Ende eines Seitenschenkels ausgebildet ist, und ein Vorsprung oder eine Vertiefung an der Außenseite des Seitenschenkels;
- Fig. 2d: schematische Darstellungen des Steckblechs, wobei das Steckblech an min- destens einer Innenseite oder einer Außenseite des Seitenschenkels mit ei- nem Eingriffselement ausgebildet ist;
- Fig. 3a: eine dreidimensionale Ansicht einer zweiten Ausführungsform der vorliegen- den Erfindung, wobei die Primärspule und die Sekundärspule eine Steck- blechwicklung und der Spulenkörper mehrere Taschen zur Aufnahme der Steckblechwicklungen aufweisen;
- Fig. 3b: eine dreidimensionale Ansicht der zweiten Ausführungsform mit einem mag- netischen E-Kem;
- Fig. 3c: eine dreidimensionale Ansicht der zweiten Ausführungsform, wobei die Ver- bindungselemente der Steckbleche des induktiven Bauteils mit Kunststoff um- spritzt oder vergossen sind.

Fig. 1a zeigt einen Spulenkörper 101 eines Transformators 100, der für die Aufnahme einer ersten Spule 102 und einer zweiten Spule 103 ausgebildet ist. Der Spulenkörper 101 ist vorzugsweise aus Kunststoff hergestellt, wodurch eine einfache und kostengünstige Herstellung gewährleistet wird. Ferner ist der Spulenkörper 101 in der gezeigten Ausführungsform im Wesentlichen rechteckig ausgebildet und umfasst parallel laufende Wandungen 106, die auf gestapelte Weise angeordnet sind. Beispielsweise ergibt sich für eine eingespeiste Leistung von 1 kW in etwa ein Bauvolumen von 10 - 50 cm³ für den Spulenkörper, vorzugsweise 15 - 30 cm³, und insbesondere ca. 3x3x2 cm³. Der Spulenkörper 101 weist in der Mitte eine Öffnung auf, die durch die Mantelflächen 111 begrenzt ist, um einen magnetischen E-Kern (112 in Fig. 1 b) mit dem Spulenkörper 101 derart zu verbinden, dass der Spulenkörper 101 den Mittelschenkel des E-Kerns einfasst. Es können jedoch auch Kerne mit anderen Bauformen verwendet werden. Der Spulenkörper 101 kann auch eine quadratische oder irgendeine andere geeignete Form aufweisen. Die Spule 102 umfasst eine Steckblechwicklung 104, die aus einer oder mehreren Windungen gebildet ist, wobei die Windungen auf eine gestapelte Weise angeordnet sind. Zwischen jeweils zwei Windungen der Steckblechwicklung 104, ist ein Abstand zur Aufnahme der zweiten Spule 103 ausgebildet. In dem gezeigten Beispiel umfasst die Spule 103 eine Wicklung, die einen Spulendraht oder eine Spulenlitze umfassen kann, wobei je nach Bedarf die Anzahl der Windungen verringert oder erhöht werden kann. Die in dem Ausführungsbeispiel gezeigte Verschachtelung der einzelnen Wicklungen führt zu geringeren magnetischen Verlusten und einer kompakten Bauweise, so dass der Transformator 100 aufgrund seiner geringen Bauhöhe leicht in kleine Bauräume einsetzbar ist.

In einer bevorzugten Ausführungsform weist der Spulenkörper 101 und die Steckblechwicklung 104 ein aufeinander abgestimmtes Verbindungselement auf. In der gezeigten Ausführung sind die zwei parallel laufenden Wandungen 106 mit dem Verbindungselement in Form einer Brücke 107 versehen, wobei die Brücke 107 fest mit den beiden Wandungen 106 verbunden ist. Die Brücke 107 dient als Einschiebschutz am Spulenkörper 101, um eine Verwechslung beim steckbaren Verbinden der Steckblechwicklung 104 und dem Spulenkörper 101 zu verhindern. Vorzugsweise ist die Brücke 107 an den Seitenwänden zwischen den zwei parallel laufenden Wandungen 106 angebracht. In anderen Ausführungsformen kann die Brücke 107 auch abnehmbar mit den Wandungen 106 verbunden sein. Des Weiteren ist es möglich, den Transformator 100 so auszubilden, dass die Brücke 107 am unteren Ende zwischen jeweils zwei parallel laufenden Wandungen angebracht ist. Die Brücke 107 bietet den Vorteil eines verschlusssicheren Aufbaus, und dass der Spulenkörper 101 und die Steckblechwicklung 104 ohne zusätzliches Verbindungsmaterial miteinander verbunden werden können, wodurch es möglich ist, die gewünschte kompakte Bauweise zu optimieren. Im Allgemeinen umfasst die Steckblechwicklung 104 einzelne Bleche, die ein offenes Ende aufweisen. Vorzugsweise sind diese Bleche aus Kupfer hergestellt. Die Bleche der Steckblechwicklung 104 werden im Allgemeinen aus Kostengründen gestanzt, wodurch sich der zusätzliche Vorteil einer serienmäßigen Fertigung ergibt. Aufgrund der hohen Reproduzierbarkeit ergibt sich daraus auch der Vorteil der Unabhängigkeit hinsichtlich der Produktionsstätte und des Herstellers. Da auch der Spulenkörper 101 auf kostengünstige und schnelle Art und Weise mittels eines Spritzgussverfahrens hergestellt wird, ergeben sich für den Spulenkörper 101 dieselben Vorteile.

In einer Ausführungsform ist der Spulenkörper 101 mit einer größeren Tiefe als die Steckblechwicklung 104 ausgebildet. Diese Geometrie des Spulenkörpers 101 sorgt hierbei für eine gute Isolation, so dass zusätzliche Isolationsmaterialien entfallen können. Die ausgebildete Tiefe sorgt für eine gute Trennung der ersten und der zweiten Spule sowie von anderen Komponenten, um so definierte Kriech- und Luftstrecken festzulegen. Des Weiteren sind in dieser Ausführungsform jeweils zwei Bleche der Steckblechwicklung 104 mit Hilfe von leitenden Verbindungselementen für die Steckbleche 108 miteinander verschaltet. In dieser Ausführungsform sind die Verbindungselemente für die Steckbleche 108 am hinteren Ende und an der Seite des Spulenkörpers 101 angebracht, wobei diese flexible Geometrie vorteilhafterweise dazu dient, dass der Transformator 100 in kleine und verschachtelte Bauräume einsetzbar ist. Die auf der Steckblechwicklung 104 ausgebildeten Vorsprünge oder Vertiefungen 110 dienen der elektrischen Verbindung mit den Verbindungselementen für die Steckbleche 108. Die Vorsprünge oder Vertiefungen 110 können jedoch auch mit den Verbindungselementen für die Steckbleche 108 gesteckt, geklebt, geklammert, geschweißt oder verschraubt werden. Das obere Ende der Verbindungselemente für die Steckbleche 108 dient als Anschluss 109, der mit Bereichen versehen ist, mit deren Hilfe beispielsweise eine einfachere Anbringung einer Leiterdrahtes ermöglicht wird.

Fig. 1b zeigt eine dreidimensionale Ansicht des Transformators 100 mit dem Spulenkörper 101, der mit dem magnetischen Kern 112 derart verbunden ist, dass der Spulenkörper den Mittelschenkel des Kerns 112 einfasst. Der magnetische Kern 112 wird vorzugsweise nach dem Einsetzen in den Transformator 100 gemeinsam mit dem Spulenkörper 101 umspritzt oder vergossen. Es ist auch möglich, den Spulenkörper alleine mit Umhüllungsmaterial zu versehen. Dies ermöglicht eine verbesserte hermetische Umhüllung durch die Umspritzung oder den Verguss und insbesondere eine verbesserte Dichtigkeit gegen das Eindringen von Feuchtigkeit. Des Weiteren dient das Umhüllungsmaterial des Transformators 100 als Schutz vor Temperaturschwankungen und Korrosion und gewährleistet eine bessere Spannungsfestigkeit. Wegen der vollständigen Einbettung in das Umhüllungsmaterialwerden die einzelnen Transformatorkomponenten fixiert und stabilisiert. Durch die Verwendung einer Umspritzung oder eines Vergusses können entweder die überstehenden Enden des Spulenkörpers verkleinert werden oder die Steckblechwicklung breiter ausgebildet werden, und somit die Performance erhöhen. Diese Verfahren erweisen sich als besonders einfach, da das Kupfer schon durch den Spulenkörper, der vorzugsweise aus Kunststoff hergestellt ist, fixiert ist.

Die Fig. 2a bis 2d zeigen verschiedene Ausführungsformen für eine Verbindung mit der Brücke 107 und/oder dem Verbindungselement für Steckbleche 108. So zeigt die Fig. 2a eine schematische Darstellung eines Steckblechs 200 mit einem offenen Ende, wobei die Steckbleche an dem Außenumfang eines Seitenschenkels 202 mindestens einen Vorsprung oder eine Vertiefung 220 aufweisen. Diese Ausführungsform dient der elektrischen Verbindung mit dem Verbindungselement für Steckbleche 108. Die Fig. 2b zeigt eine schematische Darstellung des Steckblechs 200 mit einem offenen Ende, wobei die Steckbleche 200 an mindestens einem Ende eines Seitenschenkels 202 einen Vorsprung oder eine Vertiefung 230 zum elektrischen Verbinden mit dem Verbindungselement für Steckbleche 108 aufweisen, und die Fig. 2c zeigt eine schematische Darstellung des Steckblechs 200 mit einem offenen Ende, wobei ein Vorsprung oder eine Vertiefung an einem Ende eines Seitenschenkels 202 ausgebildet ist, und ein weiterer Vorsprung oder eine Vertiefung an der Außenseite des Seitenschenkels 202. Auch ist es bei der Ausführungsform der Fig. 2c möglich, die Anbringung eines Vorsprungs bzw. einer Vertiefung an der Innenseite des Seitenschenkels 202 anzubringen. Diese Ausbildung dient insbesondere der Verbindung mit dem Verbindungselement für Steckbleche 108, wodurch vorteilhafterweise eine Verwechslung der Einschublage der Steckbleche vermieden werden kann. Die Fig. 2d zeigt eine schematische Darstellung des Steckblechs 200, wobei das Steckblech 200 an mindestens einer Innenseite oder mindestens einer Außenseite des Seitenschenkels mit einem Eingriffselement 240 ausgebildet ist. Demzufolge weist der Spulenkörper 101 an einer der Steckblechwicklung 104 zugewandten Mantelfläche 111 mindestens ein Rastelement 340 in der Fig. 3a auf , um eine Verbindung zu schaffen. Vorzugsweise ist das Rastelement 340 am Spulenkörper 101 elastisch formbar ausgebildet. Diese Ausführungsform gewährleistet ein einfaches und kostengünstiges Zusammensetzen der Transformatorbestandteile. Ein weiterer Vorteil besteht darin, dass die Steckverbindung der Fig.2d der mechanischen Fixierung dient.

Fig. 3a zeigt eine weitere Ausführungsform der vorliegenden Erfindung. Ein Transformator 300 umfasst einen Spulenkörper 301 für die Aufnahme einer Primärspule 302 und eine Sekundärspule 303, wobei die Primärspule 302 und die Sekundärspule 303 eine Steckblechwicklung 304 aufweisen, die eine oder mehrere Windungen umfasst. Um die Steckblechwicklungen 304 der Spulen 302 und 303 im Spulenkörper 301 unterzubringen, ist dieser mit mehreren Taschen 305 zur Aufnahme der Steckblechwicklungen 304 ausgebildet, die auf gestapelte Weise übereinander angeordnet sind, so dass die Taschen 305 eine Wandung 306 zwischen den Windungen bilden, die parallel zur Steckblechwicklung 304 verläuft. Wie in der vorherigen Ausführungsform beschrieben, weisen auch die Taschen 305 des Spulenkörpers 301 der zweiten Ausführungsform eine größere Tiefe als die Steckblechwicklung 304 auf. Durch die Trennung der Primärspule 302 von der Sekundärspule 303 sowie von anderen Komponenten wird eine definierte Kriech- und Luftstrecken gewährleistet.. Der Spulenkörper 301 ist vorzugsweise aus Kunststoff hergestellt, wodurch eine einfache und kostengünstige Herstellung gewährleistet wird. Ferner ist der Spulenkörper 301 in der gezeigten Ausführungsform im Wesentlichen rechteckig ausgebildet und umfasst parallel laufende Wandungen 306, die auf gestapelte Weise angeordnet sind. Beispielsweise ergibt sich für eine eingespeiste Leistung von 2kW in etwa ein Bauvolumen von 30 - 100 cm³ für den Spulenkörper, vorzugsweise 40 - 50 cm³, und insbesondere ca. 4x4x3 cm³. Der Spulenkörper 301 weist in der Mitte eine Öffnung auf, die durch keine Mantelflächen 111 begrenzt ist, um einen magnetischen Kern (312 in Fig. 3b) einzusetzen.

Des Weiteren sorgt die Geometrie des Spulenkörpers 301 für eine sehr gute Isolation, so dass zusätzliche Isolationsmaterialien entfallen können. Der Spulenkörper 301 ist, wie in der vorherigen Ausführungsform, mittels eines Spritzgussverfahrens oder Umspritzungsverfahrens hergestellt, und weist demzufolge dieselben zuvor beschriebenen Vorteile auf. Die Steckblechwicklungen 304 der Primärspule 302 und der Sekundärspule 303 sind aus einzelnen Steckblechen gebildet, die ein offenes Ende aufweisen.

In einer Ausführungsform können die Steckblechwicklungen 304 der Primärspule 302 und/oder der Sekundärspule 303 einzelne Windungen, die abschnittweise miteinander verbunden sind, umfassen, so dass die jeweiligen Spulen mindestens zwei Windungen aufweisen. Durch die Anwendung dieser Ausführungsform sind zumindest abschnittsweise einzelne Windungen der Wicklung elektrisch kontaktiert. Durch die Verschachtelung der mindestens zwei Windungen verbessert sich die Kopplung unter den Wicklungen. Die einzelnen Steckbleche sowie die abschnittsweise miteinander verbundenen Steckbleche sind vorzugsweise aus Kupfer hergestellt.

Die in Fig. 2a bis 2c gezeigten Ausführungsformen für eine elektrische Verbindung mit dem Verbindungselement für Steckbleche 308 können auch auf die zweite Ausführungsform der Erfindung angewendet werden. So zeigt die Fig. 2a eine schematische Darstellung eines Steckblechs 200 mit einem offenen Ende, wobei die Steckbleche 200 an dem Innenumfang von mindestens einem Seitenschenkel 202 einen Vorsprung oder eine Vertiefung 220 für eine elektrische Verbindung mit dem Verbindungselement für Steckbleche 308 aufweisen. Die Fig. 2b zeigt eine schematische Darstellung des Steckblechs 200 mit einem offenen Ende, wobei die Steckbleche 200 an mindestens einem Ende eines Seitenschenkels 202 einen Vorsprung oder eine Vertiefung 230 für eine elektrische Verbindung mit dem Verbindungselement des Steckblechs 308 aufweisen. Auch ist es möglich, das Steckblech 200 mit einem Vorsprung oder der Vertiefung an einem Ende eines Seitenschenkels 202 und einen weiteren Vorsprung oder eine weitere Vertiefung an der Innenseite des Seitenschenkels 202 auszubilden (nicht gezeigt). Diese Ausbildung dient insbesondere der elektrischen Verbindung mit den Verbindungselementen für Steckbleche 308. Die Fig. 2d zeigt eine schematische Darstellung des Steckblechs 200, wobei das Steckblech 200 an mindestens einer Außenseite des Seitenschenkels, in der Nähe der Anschlussstelle, mit einem Eingriffselement 240 ausgebildet ist. Demzufolge weist der Spulenkörper 301 an einer der Steckblechwicklung 304 zugewandten Mantelfläche 311 mindestens ein Rastelement 340 (siehe Fig. 3a) auf, um eine Verbindung zu ermöglichen. Vorzugsweise ist wie in der vorherigen Ausführungsform das Rastelement 340 am Spulenkörper 301 elastisch formbar ausgebildet. Auch in diesem Fall sind eine oder mehrere Bleche der Steckblechwicklung 304 mit Hilfe von Verbindungselemente für die Steckbleche 308 miteinander verschaltet. Auch kann an einem Ende des Spulenkörpers und an einem Ende der Steckbleche ein Zentriermittel (nicht gezeigt) ausgebildet sein, um ein leichteres Einführen der Stechbleche in den Spulenkörper mit kleinen Toleranzen zu gewährleisten.

Fig. 3b zeigt eine dreidimensionale Ansicht des Transformators 300 mit einem magnetischen Kern 312, der mit dem Spulenkörper 301 so verbunden ist, dass der Spulenkörper 301 den Mittelschenkel des Kerns 312 einfasst. In dieser Ausführungsform ist der Spulenkörper 301 vor dem Einsetzen des Kerns 312 mit Hilfe eines Spritzgussverfahrens umspritzt bzw. mit einem geeigneten Vergussmittel vergossen. Im jedem Fall können die tiefer ausgebildeten Taschen verkleinert werden, bzw. die Steckblechwicklung 304 vergrößert, um die Leistungsdichte zu erhöhen. Zusätzlich dienen die oben erwähnte Umhüllungsverfahrendem Schutz vor Feuchtigkeit, Temperaturschwankungen und Korrosion, wie schon zuvor beschrieben.

Fig. 3c zeigt eine weitere Ausführungsform der vorliegenden Erfindung, bei der die Verbindungselemente für die Steckbleche 308 des Transformators 300 mit Kunststoff umspritzt bzw. vergossen sind, und nur der Anschluss 309 frei bleibt. Diese Ausführungsform gewährleistet die Ausbildung eines kompakten, zuverlässigen Bauelements. Wegen der vollständigen Einbettung der Verbindungselemente für die Steckbleche 308 in das Umhüllungsmaterial, werden die einzelnen Transformatorkomponenten fixiert und stabilisiert. Das Umhüllungserfahren selbst erweist sich als besonders einfach, da das Kupfer bereits durch den Spulenkörper, der vorzugsweise aus Kunststoff hergestellt ist, fixiert ist. Des Weiteren ist die Verwendung dieser Umhüllungsverfahren kostengünstiger als die Fertigung eines Gehäuses, und aufgrund der oft sehr klein ausgebildeten Bauräume auch platzsparend, denn es ist möglich, die Anschlüsse 309 je nach Bauraumgröße und -form zu verformen.

## Patentansprüche

1. Transformator (100), der einen Spulenkörper (101) für die Aufnahme einer ersten Spule (102) und einer zweiten Spule (103) umfasst, wobei mindestens eine der Spulen eine Steckblechwicklung (104) aufweist;
die Steckblechwicklung eine oder mehrere Windungen umfasst, die auf gestapelte Weise angeordnet sind, wobei mindestens zwei Abstände zwischen den Windungen der Steckblechwicklung zur Aufnahme der zweiten Spule ausgebildet sind;
**dadurch gekennzeichnet, dass**
der Spulenkörper und die Steckblechwicklung jeweils ein aufeinander abgestimmtes Verbindungselement aufweisen, wobei jeweils zwei parallel laufende Wandungen (106) mit dem Verbindungselement in Form einer Brücke (107) ausgebildet sind, die eine Verwechslung beim steckbaren Verbinden der Steckblechwicklung mit dem Spulenkörper verhindert.

2. Transformator nach Anspruch 1, wobei der Spulenkörper eine größere Tiefe als die Steckblechwicklung aufweist.

3. Transformator nach Anspruch 1, wobei die Brücke an den Seitenwänden zwischen den zwei parallel laufenden Wandungen angebracht ist.

4. Transformator nach Anspruch 1, wobei die Steckblechwicklung einzelne Steckbleche umfasst, die ein offenes Ende aufweisen.

5. Transformator nach Anspruch 4, wobei die Steckbleche an mindestens einem Ende eines Seitenschenkels eine Vertiefung für eine elektrische Verbindung mit einem Verbindungselement für Steckbleche aufweisen.

6. Transformator nach Anspruch 4, wobei die Steckbleche an mindestens einem Ende eines Seitenschenkels einen Vorsprung für eine elektrische Verbindung mit einem Verbindungselement für Steckbleche aufweisen.

7. Transformator nach Anspruch 1, wobei die Steckbleche an einem Außenumfang von mindestens einem Seitenschenkel eine Vertiefung für eine elektrische Verbindung mit dem Verbindungselement für Steckbleche aufweisen.

8. Transformator nach Anspruch 1, wobei die Steckbleche an einem Außenumfang von mindestens einem Seitenschenkel einen Vorsprung für eine elektrische Verbindung mit dem Verbindungselement für Steckbleche aufweisen.

9. Transformator nach Anspruch 1, wobei die Steckbleche an mindestens einer Innenseite des Seitenschenkels mit einem Eingriffselement ausgebildet sind, das eine arretierende Verbindung mit mindestens einem Rastelement des Spulenkörpers schafft.

10. Transformator nach Anspruch 9, wobei das mindestens eine Rastelement des Spulenkörpers an einer der Steckblechwicklung zugewandten Mantelfläche ausgebildet ist, um eine Verbindung mit dem mindestens einen Eingriffselement zu gewährleisten.

11. Transformator nach Anspruch 10, wobei das mindestens eine Rastelement elastisch verformbar ausgebildet ist.

12. Transformator nach Anspruch 1, wobei jeweils mindestens zwei Steckbleche mit Hilfe des Verbindungselements für Steckbleche miteinander verschaltet sind.

13. Transformator (300), der einen Spulenkörper für die Aufnahme einer Primärspule (302) und einer Sekundärspule (303) sowie einen magnetischen Kern (312) umfasst, wobei
der magnetische Kern mit dem Spulenkörper derart verbunden ist, dass der Spulenkörper einen Mittelschenkel des Kerns umfasst;
die Primärspule und die Sekundärspule eine Steckblechwicklung (304) aufweisen, die mehrere Windungen umfasst;
**dadurch gekennzeichnet, dass**
der Spulenkörper mit mehreren Taschen (305) zur Aufnahme der Steckblechwicklungen ausgebildet ist, die auf gestapelte Weise übereinander angeordnet sind, so dass die Taschen eine Wandung (306) zwischen den Windungen bilden, die parallel zu der Steckblechwicklung verläuft, und
wobei der Spulenkörper keine den mittleren Schenkel des magnetischen Kerns umschließende innere Mantelfläche aufweist.

14. Transformator nach Anspruch 13, wobei die Taschen des Spulenkörpers eine größere Tiefe als die Steckblechwicklung aufweisen.

15. Transformator nach Anspruch 13, wobei die Steckblechwicklungen der Primärspule und der Sekundärspule einzelne Steckbleche umfassen, die ein offenes Ende aufweisen.

## Claims

1. Transformer (100), comprising a coil body (101) for accommodating a first coil (102) and a second coil (103), wherein
at least one of the coils has a plug-in winding (104); which plug-in winding comprises one or more turns disposed in a stacked arrangement, and at least two spaces are provided between the turns of the plug-in winding for accommodating the second coil;
**characterised in that**
the coil body and the plug-in winding respectively have a mutually adapted connecting element, and two walls (106) extending parallel with one another incorporating the connecting element in the form of a bridge (107) are respectively provided, which prevents a mix-up when the plug-in winding is being connected to the coil body in a plug-in arrangement.

2. Transformer as claimed in claim 1, wherein the coil body has a greater depth than the plug-in winding.

3. Transformer as claimed in claim 1, wherein the bridge is mounted on the side walls between the two parallel walls.

4. Transformer as claimed in claim 1, wherein the plug-in winding comprises individual plug-in plates which have an open end.

5. Transformer as claimed in claim 4, wherein the plug-in plates have a cut-out on at least one end of a side arm for an electrical connection to a connecting element for plug-in plates.

6. Transformer as claimed in claim 4, wherein the plug-in plates have a projection on at least one end of a side arm for an electrical connection to a connecting element for plug-in plates.

7. Transformer as claimed in claim 1, wherein the plug-in plates have a cut-out on an external circumference of at least one side arm for an electrical connection to the connecting element for plug-in plates.

8. Transformer as claimed in claim 1, wherein the plug-in plates have a projection on an external circumference of at least one side arm for an electrical connection to the connecting element for plug-in plates.

9. Transformer as claimed in claim 1, wherein the plug-in plates are provided with a locating element on at least one internal face of the side arm, which establishes a locking connection with at least one catch element of the coil body.

10. Transformer as claimed in claim 9, wherein the at least one catch element of the coil body is provided on a casing surface facing the plug-in winding in order to ensure a connection to the at least one locating element.

11. Transformer as claimed in claim 10, wherein the at least one catch element is of an elastically deformable design.

12. Transformer as claimed in claim 1, wherein at least two plug-in plates are connected to one another respectively with the aid of the connecting element for plug-in plates.

13. Transformer (300) comprising a coil body for accommodating a primary coil (302) and a secondary coil (303) as well as a magnetic core (312), wherein
the magnetic core is connected to the coil body so that the coil body comprises a middle arm of the core;
the primary coil and the secondary coil have a plug-in winding (304) comprising several turns;
**characterised in that**
the coil body is provided with several pockets (305) for accommodating the plug-in windings, which are disposed one above the other in a stacked arrangement so that the pockets form a wall (306) between the turns which extends parallel with the plug-in windings, and
the coil body does not have the inner casing surface surrounding the middle arm of the magnetic core.

14. Transformer as claimed in claim 13, wherein the pockets of the coil body are of a greater depth than the plug-in winding.

15. Transformer as claimed in claim 13, wherein the plug-in windings of the primary coil and the secondary coil comprise individual plug-in plates which have an open end.

## Revendications

1. Transformateur (100) qui comprend un corps de bobines (101) pour recevoir une première bobine (102) et une seconde bobine (103), étant précisé
que l'une au moins des bobines comporte un enroulement feuilleté enfichable (104) ;
et que l'enroulement feuilleté enfichable comprend une ou plusieurs spires qui sont disposées de manière empilée, au moins deux espaces entre les spires dudit enroulement étant conçus pour recevoir la seconde bobine ;
**caractérisé en ce que** le corps de bobines et l'enroulement feuilleté enfichable comportent un élément de liaison adapté, étant précisé que deux parois parallèles (106) sont pourvues de l'élément de liaison en forme de pont (107) qui empêche une confusion lors de la liaison enfichable entre ledit enroulement et le corps de bobines.

2. Transformateur selon la revendication 1, étant précisé que le corps de bobines présente une plus grande épaisseur que l'enroulement feuilleté enfichable.

3. Transformateur selon la revendication 1, étant précisé que le pont est installé au niveau des parois latérales entre les deux parois parallèles.

4. Transformateur selon la revendication 1, étant précisé que l'enroulement feuilleté enfichable comprend des tôles enfichables individuelles qui présentent une extrémité ouverte.

5. Transformateur selon la revendication 4, étant précisé que les tôles enfichables présentent, à au moins une extrémité d'une branche latérale, un creux pour une liaison électrique avec un élément de liaison pour tôles enfichables.

6. Transformateur selon la revendication 4, étant précisé que les tôles enfichables présentent, à au moins une extrémité d'une branche latérale, une saillie pour une
liaison électrique avec un élément de liaison pour tôles enfichables.

7. Transformateur selon la revendication 1, étant précisé que les tôles enfichables présentent, sur une circonférence extérieure d'au moins une branche latérale, un creux pour une liaison électrique avec l'élément de liaison pour tôles enfichables.

8. Transformateur selon la revendication 1, étant précisé que les tôles enfichables présentent, sur une circonférence extérieure d'au moins une branche latérale, une saillie pour une liaison électrique avec l'élément de liaison pour tôles enfichables.

9. Transformateur selon la revendication 1, étant précisé que les tôles enfichables sont pourvues, sur au moins une face intérieure de la branche latérale, d'un élément d'accouplement qui crée une liaison d'arrêt avec au moins un élément de verrouillage du corps de bobines.

10. Transformateur selon la revendication 9, étant précisé que le ou les éléments de verrouillage du corps de bobines sont formés sur une surface latérale tournée vers l'enroulement feuilleté enfichable, afin de garantir une liaison avec le ou les éléments d'accouplement.

11. Transformateur selon la revendication 10, étant précisé que le ou les éléments de verrouillage sont conçus pour être déformables élastiquement.

12. Transformateur selon la revendication 1, étant précisé qu'au moins deux tôles enfichables sont reliées à l'aide de l'élément de liaison pour tôles enfichables.

13. Transformateur (300) qui comprend un corps de bobines pour recevoir une bobine primaire (302) et une bobine secondaire (303), ainsi qu'un noyau magnétique (312),
étant précisé que le noyau magnétique est relié au corps de bobines de telle sorte que le corps de bobines entoure une branche centrale du noyau ;
la bobine primaire et la bobine secondaire comportent un enroulement feuilleté enfichable (304) qui comprend plusieurs spires ;
**caractérisé en ce que** le corps de bobines est pourvu de plusieurs compartiments (305) pour recevoir les enroulements feuilletés enfichables qui sont disposés de manière empilée, de sorte que les compartiments forment entre les spires une paroi (306) qui s'étend parallèlement audit enroulement, et
étant précisé que le corps de bobines ne comporte pas de surface latérale intérieure entourant la branche centrale du noyau magnétique.

14. Transformateur selon la revendication 13, étant précisé que les compartiments du corps de bobines présentent une plus grande profondeur que l'enroulement feuilleté enfichable.

15. Transformateur selon la revendication 13, étant précisé que les enroulements feuilletés enfichables de la bobine primaire et de la bobine secondaire comprennent des tôles enfichables individuelles qui présentent une extrémité ouverte.
